# EUROPÄISCHE PATENTSCHRIFT

(11) **EP 2 522 443 B1**
(45) Veröffentlichungstag und Bekanntmachung des Hinweises auf die Patenterteilung: **30.07.2014**
(21) Anmeldenummer: 12179637.9
(22) Anmeldetag: 18.10.2008
(51) Int. Cl.: B21D 28/24, B21D 28/14, B21D 28/34

(54) **Bearbeitungsprogramm zum Betreiben einer Stanzmaschine zum stanzenden Bearbeiten von Werkstücken, insbesondere von Blechen**
Program for operating a punching tool for punching of workpieces
Programme de fonctionnement à commande d'un ensemble d'outil de poinçonnage destiné au traitement par poinçonnage de pièces usinées

(43) Veröffentlichungstag der Anmeldung: 14.11.2012
(62) Teilanmeldung aus: 08018279.3
(73) Patentinhaber: TRUMPF Werkzeugmaschinen GmbH + Co. KG, 71254 Ditzingen (DE)
(72) Erfinder: Laib, Wolfgang, 74354 Besigheim (DE)
(74) Vertreter: Kohler Schmid Möbus

(56) Entgegenhaltungen:
- DE-A1-102005 005 214
- DE-A1-102006 049 044
- JP-A- 10 277 662
- JP-A- 2002 273 530
- JP-A- 2007 007 703

## Beschreibung

Die Erfindung betrifft ein Bearbeitungsprogramm zum Betreiben von Stanzmaschinen zum stanzenden Bearbeiten von Werkstücken, insbesondere von Blechen,
- wobei die Stanzmaschine einen Stanzwerkzeugsatz für die stanzende Werkstückbearbeitung aufweist, der eine Stanzmatrize zum stanzenden Bearbeiten von Werkstücken, insbesondere von Blechen sowie einen bei der Werkstückbearbeitung in einer Eintauchrichtung in die Stanzmatrize eintauchenden Stanzstempel umfasst,
- wobei die Stanzmatrize eine von einer Matrizenschneidkante begrenzte Matrizenöffnung aufweist, die sich in der Eintauchrichtung des Stanzstempels erstreckt und deren Querschnitt sich in Eintauchrichtung des Stanzstempels ändert und
- wobei die Stanzmatrize unter Abtragen von Material in Eintauchrichtung des Stanzstempels und damit verbunden unter Verlagerung der Matrizen-Schneidkante in Eintauchrichtung sowie unter Änderung des Querschnittes der Matrizenöffnung auf Höhe der Matrizenschneidkante ("Matrizen-Schneidkantenquerschnitt") nachbearbeitet ist.

Ein solches Bearbeitungsprogramm ist beispielsweise aus dem JP-2002 273530-A bekannt.

JP 10 277662 A offenbart einen konischen Stanzstempel, der zur Werkstückbearbeitung in eine gleichfalls konische Matrizenöffnung eintaucht. Der Konuswinkel des Stanzstempels und der Konuswinkel der Matrizenöffnung stimmen miteinander überein. Damit die Weite eines Schneidspaltes zwischen einer die Matrizenöffnung begrenzenden Matrizenschneidkante und einer die Stirnfläche des Stanzstempels begrenzenden Stempelschneidkante bei einem verschleißbedingten Nachschleifen der Stanzmatrize und einer damit verbundenen Änderung des Matrizen-Schneidkantenquerschnitts unverändert bleibt, wird beim Nachschleifen der Stanzmatrize an dem Stanzstempel Material über dieselbe Höhe abgetragen wie an der Stanzmatrize.

US 6,401,056 B1 beschreibt die Erfassung von Informationen über Stanzwerkzeuge während der Werkzeug-Lebensdauer. Erfasst werden unter anderem Nachschleifvorgänge an Stanzmatrizen sowie die mit dem Nachschleifen verbundene größenmäßige Entwicklung der Stanzmatrizenhöhe. Die erfassten Werkzeugdaten sollen den Werkzeugnutzer insbesondere in die Lage versetzen, den Zeitpunkt zu bestimmen, zu welchem ein Stanzwerkzeug repariert oder ersetzt werden muss.

In der Praxis eingesetzt werden in der Regel Stanzmatrizen mit einer Matrizenöffnung, deren Wand unter einem sogenannten "Freiwinkel" gegenüber der Wand des in die Matrizenöffnung eintauchenden Stanzstempels verläuft. Der Freiwinkel soll dafür sorgen, dass das ausgestanzte Material die Stanzmatrize funktionssicher verlassen und dass der Stanzstempel nach dem Durchdringen des zu bearbeitenden Werkstückes und dem damit verbundenen Eintauchen in die Matrizenöffnung der Stanzmatrize ohne Behinderung in seine Ausgangslage zurückkehren kann. Im Interesse einer möglichst hohen Prozesssicherheit beim Stanzen wäre der Freiwinkel an Stanzmatrizen möglichst groß auszuführen.

Ein Nachschleifen von Stanzmatrizen wird insbesondere auf Grund von Verschleißerscheinungen an der Matrizenschneidkante durchgeführt und ist an der Stanzmatrize mit einem Materialabtrag in Eintauchrichtung des Stanzstempels verbunden. Mit dem Materialabtrag geht aufgrund des Freiwinkels eine Vergrößerung des Querschnittes der Matrizenöffnung auf Höhe der Matrizenschneidkante ("Matrizen-Schneidkantenquerschnitr) einher. Gleichzeitig ist der Matrizen-Schneidkantenquerschnitt maßgebend für die Zuordnung der Stanzmatrize zu einem damit zusammenwirkenden Stanzstempel ("Stanzstempelzuordnung") beziehungsweise für die Dicke des mittels der Stanzmatrize und des dieser zugeordneten Stanzstempels bearbeitbaren Werkstückes ("Werkstückdickenzuordnung"). Etwa im Falle eines Stanzwerkzeugsatzes, der einen Stanzstempels mit Kreisquerschnitt und eine Stanzmatrize mit im Querschnitt kreisförmiger Matrizenöffnung umfasst, verbleibt idealerweise zwischen der Matrizenschneidkante der Stanzmatrize und dem Stanzstempel ein Schneidspalt mit einer von der zu bearbeitenden Materialdicke abhängigen Spaltweite. Soll beispielsweise in ein 2 mm dickes Blech eine kreisförmige Ausstanzung mit einem Durchmesser von 5 mm eingebracht werden, so wird zu diesem Zweck ein Stanzwerkzeugsatz vorgesehen, der einen runden Stanzstempel mit einem Durchmesser von 5 mm und eine Stanzmatrize mit einer kreisförmigen Matrizenöffnung umfasst, deren Matrizenschneidkante einen Durchmesser von 5,2 mm besitzt.

Von den Stanzwerkzeugnutzern werden für einzelne Bearbeitungsaufgaben, beispielsweise für eine bestimmte Blechdicke sowie einen bestimmten Stanzdurchmesser, Stanzwerkzeugsätze vorgehalten, die speziell für die jeweilige Bearbeitungsaufgabe ausgelegt sind. Ein Nachschleifen der Stanzmatrize eines derartigen Stanzwerkzeugsatzes beispielsweise aufgrund von Verschleiß an der Matrizenschneidkante ist nur in einem Umfang vorgesehen, in welchem die mit dem Nachschleifen der Schneidmatrize verbundene Vergrößerung des Matrizen-Schneidkantenquerschnittes nicht dazu führt, dass sich zwischen der Matrizenschneidkante und dem zugeordneten Stanzstempel ein zu weiter Schneidspalt ergibt.

Aufgrund des Freiwinkels der Stanzmatrize erweitert sich der Matrizen-Schneidkantenquerschnitt aber bereits aufgrund eines geringfügigen Nachschleifens der Stanzmatrize auf einen Wert, der bei gegebenem Stanzstempel im Interesse hochwertiger Bearbeitungsergebnisse nicht überschritten werden darf. Im Falle eines zu weiten Schneidspaltes wären mittels des Stanzwerkzeugsatzes nur noch Bearbeitungsergebnisse minderer Qualität realisierbar. Hat die Größe des Matrizen-Schneidkantenquerschnittes ihren Grenzwert erreicht, so wird üblicherweise von einem weiteren Nachschleifen abgesehen und stattdessen die Stanzmatrize aus dem Bestand genommen und verschrottet.

Die Nutzungsdauer von Stanzmatrizen zu verlängern, ist Aufgabe der vorliegenden Erfindung.

Erfindungsgemäß gelöst wird diese Aufgabe durch das Bearbeitungsprogramm nach dem unabhängigen Patentanspruch 1.

Anspruchsgemäß wird beim Zusammenstellen eines Stanzwerkzeugsatzes aus einem Stanzstempel und aus einer durch Nachbearbeitung einer Vorgänger-Stanzmatrize erzeugten Stanzmatrize die mit der Nachbearbeitung verbundene Änderung des Matrizen-Schneidkantenquerschnittes berücksichtigt. Ausgehend von dem Matrizen-Schneidkantenquerschnitt der Vorgänger-Stanzmatrize ergibt sich anhand der mit der Nachbearbeitung verbundenen Änderung des Matrizen-Schneidkantenquerschnittes der Matrizen-Schneidkantenquerschnitt der (durch Nachbearbeitung entstandenen) Stanzmatrize. Dieser "aktuelle" Matrizen-Schneidkantenquerschnitt bildet die Grundlage für die Stanzstempelzuordnung und/oder die Werkstückdickenzuordnung der Stanzmatrize. Es ist denkbar, dass die Stanzmatrize aufgrund der Nachbearbeitung und des damit verbundenen Materialabtrages einem anderen Stanzstempel zugeordnet wird als die Vorgänger-Stanzmatrize. Zusätzlich oder alternativ kann die Stanzmatrize einer anderen Werkstückdicke als die Vorgänger-Stanzmatrize zuzuordnen sein. In jedem Fall ist gewährleistet, dass auch die nachbearbeitete, insbesondere die nachgeschliffene Stanzmatrize zur Zusammenstellung von Stanzwerkzeugsätzen herangezogen wird. Aus der erfindungsgemäßen Aufhebung einer starren Bindung von Stanzmatrizen an bestimmte Stanzstempel und/oder an bestimmte Werkstückdicken resultiert eine Maximierung der Nutzungsdauer der Stanzmatrizen.

Die in der beschriebenen Weise definierten Stanzwerkzeugsätze sind an der Stanzvorrichtung einer Stanzmaschine derart anzuordnen, dass sie die gewünschte Werkstückbearbeitung durchführen können.

Aufgrund des Materialabtrages nimmt die in Eintauchrichtung des Stanzstempels gemessene Höhe der Stanzmatrize ab und die Matrizenschneidkante verlagert sich entsprechend. Die Höhenlage der Matrizen-Schneidkante an der dem Stanzstempel zugewandten Oberseite der Stanzmatrize ist für die Werkstückbearbeitung in mehrerlei Hinsicht bedeutsam. Beispielsweise wird die Höhenlage der Matrizenschneidkante benötigt, um den Betrag des von dem Stanzstempel auszuführenden Stanzhubes bemessen zu können. Auch muss sichergestellt sein, dass die Oberseite der Stanzmatrize etwa bei Nachsetzbewegungen, welche das Werkstück zwischen einzelnen Stanzhüben relativ zu der Stanzvorrichtung ausführt, nicht über eine Werkstückauflage vorragt, auf welcher das Werkstück in der Umgebung der Stanzvorrichtung gelagert ist. Die genannten Aspekte werden beim Einrichten der Stanzvorrichtung einer Stanzmaschine berücksichtigt, indem die Stanzmatrize an der Stanzvorrichtung der Stanzmaschine in Eintauchrichtung des zugeordneten Stanzstempels je nach Höhe des bei der Nachbearbeitung erfolgten Materialabtrages positioniert wird.

Gemäß Patentanspruch 1 wird mittels einer entsprechenden Hubeinrichtung der Stanzmaschine die Höheneinstellung der Stanzmatrize an der Stanzvorrichtung der Stanzmaschine in Abhängigkeit von der Höhe des Materialabtrages bei der Nachbearbeitung der Stanzmatrize vorgenommen.

Ausweislich Patentanspruch 2 ist der einer Stanzmatrize zugeordnete Stanzstempel Teil einer Stanzstempelanordnung, die mehrere Stanzstempel umfasst. Die durch das Bearbeitungsprogramm gesteuerte Stelleinrichtung dient dazu, die Stanzstempelanordnung und die Stanzmatrize relativ zueinander derart zu positionieren, dass die Stanzmatrize und der Stanzstempel des definierten Stanzwerkzeugsatzes im Zusammenwirken die betreffende Werkstückbearbeitung durchführen können.

Gemäß Patentanspruch 3 ist die Stanzmatrize Bestandteil einer Stanzmatrizenanordnung, die mehrere Stanzmatrizen umfasst. Die Stanzmatrizenanordnung einerseits und der Stanzstempel des definierten Stanzwerkzeugsatzes andererseits werden derart positioniert, dass die Stanzmatrize des definierten Stanzwerkzeugsatzes und der zugeordnete Stanzstempel funktionsfähig sind.

Weitere besondere Ausführungsarten der in dem unabhängigen Patentanspruch beschriebenen Erfindung ergeben sich aus den abhängigen Patentansprüchen 4 bis 7.

Die mit der Bearbeitung der Vorgänger-Stanzmatrize verbundene Änderung des Matrizen-Schneidkantenquerschnittes kann unterschiedlicher Natur sein.

Gemäß Patentanspruch 4 resultiert aus der Nachbearbeitung der Vorgänger-Stanzmatrize eine Veränderung der Größe des Matrizen-Schneidkantenquerschnittes. Dementsprechend wird die Stanzstempelzuordnung und/oder die Werkstückdickenzuordnung der nachbearbeiteten Stanzmatrize in Abhängigkeit von der mit der Nachbearbeitung verbundenen Änderung der Größe des Matrizen-Schneidkantenquerschnittes vorgenommen.

Grund für eine durch die Nachbearbeitung bedingte Änderung der Größe des Matrizen-Schneidkantenquerschnittes kann ein Freiwinkel sein, unter welchem an der Vorgänger-Stanzmatrize die Wand der Matrizenöffnung gegenüber der Wand des in die Matrizenöffnung eintauchenden Stanzstempels verläuft. In diesem Fall erfolgt die Stanzstempelzuordnung und/oder die Werkstückdickenzuordnung der Stanzmatrize erfindungsgemäß in Abhängigkeit von dem Betrag des Freiwinkels (Patentanspruch 5). Mit Hilfe einfacher trigonometrischer Funktionen lässt sich aus dem Freiwinkel und aus der Höhe des bei der Nachbearbeitung in Eintauchrichtung des Stanzstempels erzielten Materialabtrags die mit der Nachbearbeitung verbundene Maßänderung des Matrizen-Schneidkantenquerschnittes bestimmen. Anhand der Maßänderung kann ausgehend von der ursprünglichen Größe des Matrizen-Schneidkantenquerschnittes die sich als Ergebnis der Nachbearbeitung einstellende Größe des Matrizen-Schneidkantenquerschnittes ermittelt werden.

Gemäß Patentanspruch 6 besteht die bearbeitungsbedingte Änderung des Matrizen-Schneidkantenquerschnittes in einer Formänderung. Dementsprechend wird die Stanzstempelzuordnung und/oder die Werkstückdickenzuordnung in Abhängigkeit von der mit der Nachbearbeitung verbundenen Änderung der Form des Matrizen-Schneidkantenquerschnittes vorgenommen.

Nachstehend wird die Erfindung anhand beispielhafter schematischer Darstellungen näher erläutert. Es zeigen:
- Fig. 1:: Eine Stanzmaschine in teilweise aufgebrochener Darstellung mit einem aus einem Stanzstempel und aus einer Stanzmatrize bestehenden Stanzwerkzeugsatz an einer Stanzstation,
- Fign. 2a, 2b, 2c:: eine Stanzmatrize erster Bauart zur Verwendung an einer Stanzmaschine gemäß Fig. 1,
- Fign. 3a, 3b:: eine Stanzmatrizenanordnung erster Bauart zur Verwendung an einer Stanzmaschine gemäß Fig. 1,
- Fign. 4a, 4b:: eine Stanzmatrizenanordnung zweiter Bauart zur Verwendung an einer Stanzmaschine gemäß Fig. 1,
- Fig. 5:: die Stanzmatrizenanordnung gemäß den Fign. 3a, 3b zur Erläuterung der Stanzstempelzuordnung und/oder der Blechdickenzuordnung von Stanzmatrizen der Stanzmatrizenanordnung,
- Fig. 6:: einen Stanzwerkzeugsatz bestehend aus einem Stanzstempel und aus einer Stanzmatrize gemäß den Fign. 2a, 2b, 2c an einem Werkzeughalter,
- Fign. 7a, 7b:: einen Stanzwerkzeugsatz bestehend aus einem Stanzstempel und aus einer Stanzmatrize einer Stanzmatrizenanordnung gemäß den Fign. 3a, 3b und
- Fig. 8:: einen Stanzwerkzeugsatz bestehend aus einem Stanzstempel einer Stanzstempelanordnung und aus einer Stanzmatrize einer Stanzmatrizenanordnung gemäß den Fign. 3a, 3b.

Gemäß Fig. 1 besitzt eine Stanzmaschine 1 zum stanzenden Bearbeiten von Werkstücken in Form von Blechen 2 ein C-förmiges Maschinengestell 3 mit einem oberen Gestellschenkel 4 und einem unteren Gestellschenkel 5. In einem Rachenraum 6 des Maschinengestells 3 ist eine herkömmliche Koordinatenführung 7 untergebracht. Diese umfasst wie üblich eine Querschienenführung 8 sowie eine daran geführte Querschiene 9. Die Querschienenführung 8 ist mittels eines nicht gezeigten Antriebsmotors gemeinschaftlich mit der Querschiene 9 in Richtung einer horizontalen γ -Achse verfahrbar. Die Querschiene 9 kann mittels eines gleichfalls nicht gezeigten Antriebsmotors längs der Querschienenführung 8 in Richtung einer horizontalen und dabei senkrecht zu der γ-Achse verlaufenden x-Achse bewegt werden.

An der Querschiene 9 sind Spannpratzen 10 herkömmlicher Bauart zur Halterung eines Bleches 2 vorgesehen. Außerdem dient die Querschiene 9 als Werkzeugmagazin. Zu diesem Zweck sind an der Querschiene 9 Werkzeughalter 11 lösbar angebracht. Im Detail ist ein Werkzeughalter 11 in Fig. 6 dargestellt.

An den freien Enden des oberen Gestellschenkels 4 sowie des unteren Gestellschenkels 5 befindet sich eine als Stanzstation 12 ausgeführte Stanzvorrichtung. Bei der Stanzstation 12 handelt es sich um einen Monostanzkopf. Dementsprechend umfasst die Stanzstation 12 Werkzeuglagerungen in Form einer oberen Werkzeugaufnahme 13 an dem oberen Gestellschenkel 4 sowie in Form einer unteren Werkzeugaufnahme 14 an dem unteren Gestellschenkel 5.

In dem gezeigten Beispielsfall sind in die obere Werkzeugaufnahme 13 ein Stanzstempel 15 und in die untere Werkzeugaufnahme 14 eine Stanzmatrize 16 eingewechselt. Gemeinsam bilden der Stanzstempel 15 und die Stanzmatrize 16 einen Stanzwerkzeugsatz 17. Die Stanzmatrize 16 ist im Einzelnen in den Fign. 2a, 2b, 2c dargestellt. Fig. 6 zeigt die Stanzmatrize 16 in Kombination mit dem Stanzstempel 15.

Ein elektrischer Dreh-/Hubantrieb 18 der Stanzmaschine 1 umfasst eine obere elektrische Dreh-/Hubantriebseinheit 19 sowie eine untere elektrische Dreh-/Hubantriebseinheit 20. Mittels der oberen Dreh-/Hubantriebseinheit 19 wird das in die obere Werkzeugaufnahme 13 eingewechselte Stanzwerkzeug, im vorliegenden Fall der Stanzstempel 15, entlang einer in Richtung einer vertikalen z-Achse verlaufenden Hubachse 21 angehoben und abgesenkt und außerdem in einer durch einen Doppelpfeil veranschaulichten Drehrichtung 22 um die Hubachse 21 gedreht. Entsprechend lässt sich das in die untere Werkzeugaufnahme 14 eingewechselte Stanzwerkzeug, hier: die Stanzmatrize 16, mittels der unteren Dreh-/Hubantriebseinheit 20 längs der Hubachse 21 translatorisch bewegen und in Drehrichtung 22 um die Hubachse 21 drehen.

Alle wesentlichen Funktionen der Stanzmaschine 1 sind numerisch gesteuert. Zu diesem Zweck vorgesehen ist eine in Fig. 1 angedeutete CNC-Steuerung 23.

Gemäß den Fign. 2a, 2b ist die Stanzmatrize 16 üblicher Bauart. Sie weist eine in dem dargestellten Fall kreisrunde Matrizenschneidkante 24 auf, die ihrerseits eine Matrizenöffnung 25 mit Kreisquerschnitt begrenzt. Die Matrizenöffnung 25 erstreckt sich in Einbaulage an der Stanzmaschine 1 in Richtung der Hubachse 21. Entlang der Hubachse 21 taucht der Stanzstempel 15 bei der Blechbearbeitung in die Matrizenöffnung 25 ein. Ein Pfeil 26 stellt in Figur 2b die Eintauchrichtung des Stanzstempels 15 dar. In üblicher Weise wirken bei der stanzenden Blechbearbeitung die Matrizenschneidkante 24 der Stanzmatrize 16 und eine entsprechende kreisrunde Stempelschneidkante unter stanzender Bearbeitung des betreffenden Bleches 2 miteinander zusammen.

Ausgehend von dem Niveau der Matrizenschneidkante 24 erweitert sich die Matrizenöffnung 25 in Eintauchrichtung 26 unter Ausbildung eines stark überzeichnet dargestellten Freiwinkels α. Dementsprechend besitzt die Matrizenöffnung 25 kegelstumpfartige Form. Der Freiwinkel α soll sicherstellen, dass Stanzbutzen, die mittels der Matrizenschneidkante 24 aus einem bearbeiteten Blech 2 ausgestanzt werden, funktionssicher aus der Stanzmatrize 16 nach unten hin austreten.

In Figur 2c sind der Betrag des Durchmessers der Matrizenöffnung 25 auf Höhe der Matrizenschneidkante 24 und damit die Größe des Matrizen-Schneidkantenquerschnittes mit "d" und die längs der Hubachse 21 gemessene Höhe der Stanzmatrize 16 mit "h" bezeichnet.

Wie in Fig. 2c gestrichelt angedeutet, hat sich die Stanzmatrize 16 durch Nachbearbeitung einer Vorgänger-Stanzmatrize 16' mit einer Höhe h₀ ergeben. Im Rahmen dieser Nachbearbeitung wurde die Vorgänger-Stanzmatrize 16' aufgrund von Verschleiß an der Matrizenschneidkante nachgeschliffen. Dabei wurde an der Vorgänger-Stanzmatrize 16' in Eintauchrichtung 26 Material mit einer Abtragshöhe von Δh entfernt. Aufgrund des Freiwinkels α war mit dem Materialabtrag eine Vergrößerung des Matrizen-Schneidkantenquerschnittes beziehungsweise des Matrizen-Schneidkantendurchmessers von d₀ auf d verbunden.

Der Durchmesserzuwachs lässt sich mit Hilfe einfacher trigonometrischer Funktionen bestimmen. Beispielsweise ergibt sich der Durchmesserzuwachs des Matrizen-Schneidkantendurchmessers zu $Δd = d - {d}_{0} = 2 * tan α * Δh , wobei Δh = {h}_{o} - h .$

Eine entsprechende Vergrößerung des Durchmessers der Matrizenschneidkante 24 wird sich ergeben, wenn die Stanzmatrize 16 ausgehend von ihren Abmessungen gemäß den Fign. 2a, 2b, 2c erneut um das Maß Δh nachgeschliffen wird.

In gleicher Weise wirkt sich ein Materialabtrag an Schneidplatten in Form von Stanzmatrizenanordnungen 27, 28 aus, wie sie in den Fign. 3a, 3b und 4a, 4b dargestellt sind. Die Fign. 3a, 4a zeigen die Stanzmatrizenanordnungen 27, 28 im Schnitt entlang den in den Fign. 3b, 4b angedeuteten Schnittlinien.

In die Stanzmatrizenanordnungen 27, 28 sind jeweils zehn Stanzmatrizen 27/1...27/10 beziehungsweise 28/1...28/10 integriert. Jede davon besitzt eine Matrizenöffnung 25 mit einer Matrizenschneidkante 24 der zu den Fign. 2a, 2b, 2c beschriebenen Art. Die Matrizenöffnung 25 einer jeden Stanzmatrize 27/1...27/10, 28/1...28/10 bildet einen Freiwinkel α aus. Auch im Übrigen sind die Stanzmatrizenanordnungen 27, 28 weitestgehend baugleich. Der einzige konstruktive Unterschied besteht in einer Überhöhung der Stanzmatrizenanordnung 28 gegenüber der Stanzmatrizenanordnung 27. Dadurch bietet die Stanzmatrizenanordnung 28 eine größere Nachschleifreserve.

Der Verlauf der Hubachse 21, die gleichzeitig eine Drehachse darstellt, ist in den Fign. 3a, 3b und 4a, 4b angedeutet. Die Matrizenöffnungen 25 der Stanzmatrizen 27/1...27/10, 28/1...28/10 sind mit ihren Mittelpunkten auf einem Kreisbogen um die Hub- bzw. Drehachse 21 angeordnet.

In Abhängigkeit von der Größe d der Matrizen-Schneidkantenquerschnittes bzw. -durchmessers sind die Stanzmatrize 16 gemäß den Fign. 2a, 2b, 2c sowie die Stanzmatrizen 27/1...27/10 und 28/1...28/10 gemäß den Fign.3a, 3b und 4a, 4b einem bestimmen Stanzstempel ("Stanzstempelzuordnung") und/oder einer bestimmten Werkstück-, im vorliegenden Fall einer bestimmten Blechdicke ("Werkstückdickenzuordnung", hier: "Blechdickenzuordnung") zugeordnet.

Maßgebend für die Stanzstempel- bzw. für die Blechdickenzuordnung der Stanzmatrize 16, 27/1...27/10, 28/1...28/10 ist die zu lösende Bearbeitungsaufgabe.

Sind beispielsweise an Blechen kreisrunde Ausstanzungen zu erstellen, so wird die Stanzstempelzuordnung und/oder die Werkstückdickenzuordnung einer Stanzmatrize in Abhängigkeit von dem Durchmesser der zu erstellenden Ausstanzung und darüber hinaus in Abhängigkeit von der Dicke des stanzend zu bearbeitenden Bleches vorgenommen. Der Durchmesser der zu erstellenden Ausstanzung gibt den damit übereinstimmenden Stempeldurchmesser des einzusetzenden Stanzstempels vor. Die Dicke des zu bearbeitenden Bleches ist insofern maßgebend, als im Interesse einer funktionssicheren Werkstückbearbeitung der Matrizen-Schneidkantendurchmesser den Stempeldurchmesser des mit der Stanzmatrize zu kombinierenden Stanzstempels um ein von der zu bearbeitenden Blechdicke abhängiges Maß übersteigen muss.

In Anbetracht dieser Zusammenhänge ist es ohne weiteres ersichtlich, dass eine Änderung des Matrizen-Schneidkantendurchmessers, wie sie sich aufgrund des Nachschleifens von Stanzmatrizen mit einem Freiwinkel ergibt, eine Änderung der Stanzstempelzuordnung und/oder der Blechdickenzuordnung der betreffenden Stanzmatrize bedingen kann.

In Fig. 5 ist die Stanzmatrizenanordnung 27 beziehungsweise die in dieser Ansicht mit der Stanzmatrizenanordnung 27 identische Stanzmatrizenanordnung 28 dargestellt. Die Matrizenöffnungen 25 der Stanzmatrizen 27/1...27/10, 28/1...28/10 sind mit dem jeweiligen Matrizen-Schneidkantendurchmesser vor und nach einem Nachschleifvorgang bemaßt. Der Matrizen-Schneidkantendurchmesser der einzelnen Stanzmatrizen 27/1... 27/10, 28/1...28/10 hat sich demnach aufgrund des mit dem Nachschleifen verbundenen Materialabtrages um jeweils 0,2 mm vergrößert.

Bliebe die Stanzstempelzuordnung der Stanzmatrizen 27/1...27/10, 28/1...28/10 ungeachtet des Nachschleifvorganges unverändert, so wäre ausschließlich die Blechdickenzuordnung der Stanzmatrizen 27/1...27/10, 28/1...28/10 zu ändern. Bei Einsatz eines runden Stanzstempels mit einem Nenndurchmesser von 4mm könnten mit den Stanzmatrizen 27/1... 27/10, 28/1...28/10 anstelle der Blechdicken 1 mm, 2 mm... 10 mm vor dem Nachschleifen im Anschluss an die Nachbearbeitung Blechdicken von 3 mm, 4 mm...12 mm bearbeitet werden.

Wird die Blechdickenzuordnung der Stanzmatrizen 27/1...27/10, 28/1... 28/10 trotz des Nachschleifens der Stanzmatrizenanordnungen 27, 28 beibehalten, so ist die Stanzstempelzuordnung der Stanzmatrizen 27/1... 27/10, 28/1...28/10 zu ändern. Sollen auch im Anschluss an die Nachbearbeitung Blechdicken von 1 mm, 2 mm...10 mm bearbeitet werden, so sind die Stanzmatrizen 27/1...27/10, 28/1...28/10 im Anschluss an die Nachbearbeitung einem Stanzstempel mit einem Stempeldurchmesser von 4,2 mm zuzuordnen.

Neben Änderungen ausschließlich der Werkstückdickenzuordnung oder ausschließlich der Stanzstempelzuordnung sind auch Änderungen sowohl der Werkstückdicken- als auch der Stanzstempelzuordnung denkbar. Eine Vielzahl von Zuordnungsänderungen ist möglich.

Eine Stanzstempelzuordnung und/oder eine Blechdickenzuordnung der Stanzmatrizen 16, 27/1...27/10, 28/1...28/10 wird im Rahmen einer computergestützten Werkzeugverwaltung vorgenommen. In einem Datenspeicher eines numerischen Werkzeugverwaltungssystems 32 (Fig. 1) sind die wesentlichen Daten der Werkzeuge des von dem Betreiber der Stanzmaschine 1 vorgehaltenen Werkzeugbestandes hinterlegt. Gespeichert sind insbesondere den einzelnen Werkzeugen zugeordnete Identifizierungsnummern ("Ident-Nummern"), die Maße des jeweiligen Werkzeuges im Neuzustand sowie die Nachschleiflänge der einzelnen Werkzeuge, d. h. der Betrag in Millimetern, der an dem jeweiligen Werkzeug ausgehend von dem Neuzustand insbesondere verschleißbedingt abgetragen wurde.

Der Datenbestand des Werkzeugverwaltungssystems 32 ist veränderbar. Beispielsweise können zusätzliche Werkzeuge in der Werkzeugverwaltung angelegt oder angelegte Werkzeuge aus dem Bestand herausgenommen werden. Im Falle einer Nachbearbeitung von Werkzeugen wird zu dem betreffenden Werkzeug die Nachschleiflänge eingegeben und in den Datenspeicher des Werkzeugverwaltungssystems 32 aufgenommen. Die Nachschleiflänge beispielsweise von Stanzmatrizen ist aus konstruktiven Gründen begrenzt. Ist die maximale Nachschleiflänge erreicht, wird das betreffende Werkzeug nicht mehr nachbearbeitet sondern dann, wenn an sich eine Nachbearbeitung erforderlich wäre, aus dem Bestand genommen. Im Falle von Stanzmatrizen mit Freiwinkel bestimmt ein Rechner des Werkzeugverwaltungssystems 32 anhand der eingegebenen Nachschleiflänge sowie anhand des in dem Werkzeugverwaltungssystem 32 hinterlegten Betrages des Freiwinkels den sich als Ergebnis der Nachbearbeitung ergebenden neuen Durchmesser der Matrizenöffnung.

Ist auf der Stanzmaschine 1 ein Blech 2 zu bearbeiten, so wird zunächst ein mittels der CNC-Steuerung 23 der Stanzmaschine 1 abzuarbeitendes numerisches Bearbeitungsprogramm, nämlich ein NC-Programm 33 (Fig. 1) erstellt. Generiert wird in diesem Zusammenhang auch eine Werkzeugbedarfsliste, in der alle Werkzeuge eingetragen sind, die für die Abarbeitung des NC-Programmes 33 benötigt werden. Zur Erstellung der Werkzeugbedarfsliste wird auf die in dem Werkzeugverwaltungssystem 32 hinterlegten Werkzeugdaten zurückgegriffen. Ist an einem Blech 2 mit der Dicke s eine kreisförmige Ausstanzung mit dem Durchmesser d zu erstellen, so wird aus dem in dem Werkzeugverwaltungssystem 32 angelegten Werkzeugbestand ein runder Stempel mit dem Nenndurchmesser d ausgewählt. Diesem wird aus dem Werkzeugbestand des Werkzeugverwaltungssystems 32 eine Stanzmatrize mit einer kreisförmigen Matrizenöffnung zugeordnet, deren Nenndurchmesser um s/10 größer ist als der Nenndurchmesser d des Stanzstempels. Bei der ausgewählten Stanzmatrize kann es sich um ein Stanzwerkzeug im Neuzustand, aber auch um ein nachbearbeitetes Stanzwerkzeug handeln, dessen Matrizenöffnung erst aufgrund des im Rahmen der Nachbearbeitung erfolgten Materialabtrages den erforderlichen Nenndurchmesser erhalten hat.

In der Werkzeugbedarfsliste des in die CNC-Steuerung 23 einzuspielenden und mittels der CNC-Steuerung 23 abzuarbeitenden NC-Programms 33 erscheinen die ausgewählten Stanzwerkzeuge mit ihren Identifizierungsnummern. Anhand dieser Identifizierungsnummern kann der Bediener der Stanzmaschine 1 zum Einrichten der Stanzvorrichtung 12 den mittels der Daten des Werkzeugverwaltungssystems 32 definierten Stanzwerkzeugsatz zusammenstellen. Zu diesem Zweck greift der Bediener auf die Stanzwerkzeuge eines beispielsweise in einem Werkzeugschrank untergebrachten Werkzeugbestandes zu.

Auf die in Fig. 6 gezeigte Art und Weise ordnet der Bediener den ausgewählten Stanzwerkzeugsatz 17 an einem Werkzeughalter 11 an. Gemäß Fig. 6 ist zusätzlich zu dem Stanzstempel 15 und der Stanzmatrize 16 ein Abstreifer 29 an dem Werkzeughalter 11 festgelegt. Mit dem Stanzstempel 15, der Stanzmatrize 16 und dem Abstreifer 29 wird der Werkzeughalter 11 an der als Werkzeugmagazin genutzten Querschiene 9 der Stanzmaschine 1 angebracht. In entsprechender Weise werden die übrigen Magazinplätze an der Querschiene 9 mit Werkzeughaltern 11 und daran angeordneten Stanzwerkzeugsätzen bestückt. Die Verteilung der einzelnen Werkzeughalter 11 mit den jeweiligen Stanzwerkzeugsätzen auf die Magazinplätze an der Querschiene 9 wird im Rahmen des Rüstvorgangs für die Stanzmaschine 1 definiert.

Nach dem Rüsten des Werkzeugmagazins an der Querschiene 9 der Stanzmaschine 1 wird der im Rahmen der durchzuführenden Blechbearbeitung zuerst benötigte und den Stanzstempel 15 sowie die Stanzmatrize 16 umfassende Stanzwerkzeugsatz 17 an der Stanzstation 12 der Stanzmaschine 1 eingewechselt. Zu diesem Zweck verfährt die Querschiene 9 numerisch gesteuert zu der Stanzstation 12, wo der Stanzstempel 15 und die Stanzmatrize 16 in üblicher Weise an die obere Werkzeugaufnahme 13 sowie an die untere Werkzeugaufnahme 14 übergeben werden. Auch der Abstreifer 29 wird an der Stanzstation 12 installiert.

Anschließend verfährt die Querschiene 9 mit dem nun leeren Werkzeughalter 11 in eine Position, in welcher das zu bearbeitende Blech 2 mit Hilfe der an der Querschiene 9 gleichfalls vorgesehenen Spannpratzen 10 erfasst werden kann. Es ergeben sich damit die Verhältnisse gemäß Fig. 1. Unmittelbar durch das Einwechseln in die obere Werkzeugaufnahme 13 sowie in die untere Werkzeugaufnahme 14 sind der Stanzstempel 15 und die Stanzmatrize 16 in einem bearbeitungsfähigen Zustand angeordnet. Vor der Aufnahme der Blechbearbeitung bedarf es allenfalls noch einer Höheneinstellung der Stanzmatrize 16. Eine derartige Höheneinstellung kann insbesondere dann erforderlich sein, wenn es sich bei der Stanzmatrize 16 um eine nachbearbeitete Stanzmatrize handelt und die untere Werkzeugaufnahme 14 bezüglich ihrer Höheneinstellung noch auf die Vorgänger-Stanzmatrize abgestimmt ist. In diesem Fall ist die untere Werkzeugaufnahme 14 mittels der als Hubeinrichtung fungierenden unteren Dreh-/Hubantriebseinheit 20 um das Maß des bei der Nachbearbeitung des Vorgängers der Stanzmatrize 16 erfolgten Materialabtrages anzuheben.

Nach Anordnung des Stanzstempels 15 und der Stanzmatrize 16 in einem bearbeitungsfähigen Zustand wird das zu bearbeitende Blech 2 in gewohnter Weise mittels der Koordinatenführung 7 positioniert und anschließend durch den Stanzstempel 15 mit einem oder mehreren Arbeitshüben bearbeitet.

Anstelle des aus dem Stanzstempel 15 und der Stanzmatrize 16 bestehenden Stanzwerkzeugsatzes 17 gemäß Fig. 6 kann auch ein Stanzwerkzeugsatz 17, wie er in den Fign. 7a, 7b dargestellt ist, zum Einsatz kommen. Dieser Stanzwerkzeugsatz 17 umfasst eine der Stanzmatrizen 27/1...27/10 der Stanzmatrizenanordnung 27 gemäß den Fign. 3a, 3b sowie einen exzentrischen Stanzstempel 30. Der Übersichtlichkeit halber sind in den Fign. 7a, 7b an der Stanzmatrizenanordnung 27 nur fünf der insgesamt zehn Stanzmatrizen 27/1...27/10 gezeigt.

Auch bei der Definition der aus den Stanzmatrizen 27/1...27/10 und dem exzentrischen Stanzstempel 30 bestehenden Stanzwerkzeugsätze 17 wird auf die Werkzeugdaten des für die Stanzmaschine 1 zur Verfügung stehenden Werkzeugverwaltungssystems 32 zurückgegriffen. Eine Nachbearbeitung der Stanzmatrizenanordnung 27 wird bei der Stanzstempelzuordnung beziehungsweise bei der Blechdickenzuordnung der Stanzmatrizen 27/1...27/10 gegebenenfalls berücksichtigt.

In der vorstehend zu Fig. 6 beschriebenen Art und Weise werden die Stanzmatrizenanordnung 27 und der exzentrische Stanzstempel 30 an einem Werkzeughalter 11 angebracht und mittels des Werkzeughalters 11 an der Querschiene 9 der Stanzmaschine 1 fixiert. Unter Verfahren der Querschiene 9 werden der exzentrische Stanzstempel 30 in die obere Werkzeugaufnahme 13 und die Stanzmatrizenanordnung 27 in die untere Werkzeugaufnahme 14 der Stanzstation 12 eingewechselt. Die Höhenlage der Stanzmatrizenanordnung 27 wird erforderlichenfalls mittels der unteren Dreh-/Hubantriebseinheit 20 eingestellt.

Abweichend von den Verhältnissen gemäß Fig. 6 wird der Stanzwerkzeugsatz gemäß den Fign. 7a, 7b nach dem Einwechseln durch eine Relativbewegung der Stanzmatrizenanordnung 27 einerseits und des exzentrischen Stanzstempels 30 andererseits in einem bearbeitungsfähigen Zustand angeordnet. Bei der genannten Relativbewegung handelt es sich um eine Relativ-Drehbewegung um die Hubachse 21. In dem gezeigten Beispielsfall wird die Relativ-Drehbewegung mittels der oberen Dreh-/Hubantriebseinheit 19 ausgeführt. Diese kann den exzentrischen Stanzstempel 30 um die Hubachse 21 in Drehstellungen bewegen, in welchen der exzentrische Stanzstempel 30 zur Blechbearbeitung mit jeder der Stanzmatrizen 27/1...27/10 zusammenwirken kann.

Gemäß Fig. 8 ist der exzentrische Stanzstempel 30 Teil einer Stanzstempelanordnung 31, die mit der Stanzmatrizenanordnung 27 zusammenwirkt. Im Stanzbetrieb ist lediglich einer der Stanzstempel der Stanzstempelanordnung 31 aktiviert und für die Werkstückbearbeitung einer der Stanzmatrizen 27/1...27/10 zugeordnet. Auch im Falle der Anordnung nach Fig. 8 wird der für die Werkstückbearbeitung eingesetzte Stanzwerkzeugsatz 17 durch Relativdrehbewegung von Oberwerkzeug (Stanzstempel 30 der Stanzstempelanordnung 31) und Unterwerkzeug (eine der Stanzmatrizen 27/1...27/10 der Stanzmatrizenanordnung 27) in einem bearbeitungsfähigen Zustand angeordnet.

## Patentansprüche

1. Bearbeitungsprogramm zum Betreiben einer Stanzmaschine (1) zum stanzenden Bearbeiten von Werkstücken, insbesondere von Blechen (2),
• wobei die Stanzmaschine (1) einen Stanzwerkzeugsatz (17) für die stanzende Werkstückbearbeitung aufweist, der eine Stanzmatrize (16, 27/1...27/10, 28/1...28/10) zum stanzenden Bearbeiten von Werkstücken, insbesondere von Blechen (2) sowie einen bei der Werkstückbearbeitung in einer Eintauchrichtung (26) in die Stanzmatrize (16, 27/1...27/10, 28/1...28/10) eintauchenden Stanzstempel (15, 30) umfasst,
• wobei die Stanzmatrize (16, 27/1...27/10, 28/1...28/10) eine von einer Matrizenschneidkante (24) begrenzte Matrizenöffnung (25) aufweist, die sich in der Eintauchrichtung (26) des Stanzstempels (15, 30) erstreckt und deren Querschnitt sich in Eintauchrichtung (26) des Stanzstempels (15, 30) ändert und
• wobei die Stanzmatrize (16, 27/1...27/10, 28/1...28/10) unter Abtragen von Material in Eintauchrichtung (26) des Stanzstempels (15, 30) und damit verbunden unter Verlagerung der Matrizen-Schneidkante (24) in Eintauchrichtung (26) sowie unter Änderung des Querschnittes der Matrizenöffnung (25) auf Höhe der Matrizenschneidkante (24) ("Matrizen-Schneidkantenquerschnitt") nachbearbeitet ist,
**dadurch gekennzeichnet, dass**
das Bearbeitungsprogramm für eine Hubeinrichtung (20) zum Positionieren der Stanzmatrize (16, 27/1...27/10, 28/1...28/10) in Eintauchrichtung (26) des Stanzstempels (15, 30), welcher der Stanzmatrize (16, 27/1...27/10, 28/1...28/10) in Abhängigkeit von der mit der Nachbearbeitung der Stanzmatrize (16, 27/1...27/10, 28/2...28/10) verbundenen Änderung des Matrizen-Schneidkantenquerschnittes einerseits und dem Querschnitt des Stanzstempels (15, 30) und/oder der bei der Werkstückbearbeitung zu durchdringenden Werkstückdicke andererseits zugeordnet ist, Steuerbefehle umfasst, aufgrund derer die Hubeinrichtung (20) die Stanzmatrize (16, 27/1...27/10, 28/1...28/10) in Eintauchrichtung (26) des der Stanzmatrize (16, 27/1... 27/10, 28/1...28/10) zugeordneten Stanzstempels (15, 30) in Abhängigkeit von der Höhe des Materialabtrages an der Stanzmatrize (16, 27/1...27/10, 28/1... 28/10) positioniert.

2. Bearbeitungsprogramm nach Anspruch 1, **dadurch gekennzeichnet, dass** das Bearbeitungsprogramm Steuerbefehle für eine Stelleinrichtung (19, 20) zum gegenseitigen Positionieren der Stanzmatrize (27/1...27/10, 28/1...28/10) und einer mehrere Stanzstempel (30) umfassenden Stanzstempelanordnung (31) umfasst,
• wobei die Stelleinrichtung (19, 20) aufgrund dieser Steuerbefehle die Stanzstempelanordnung (31) und die Stanzmatrize (27/1...27/10, 28/1... 28/10) relativ zueinander in Abhängigkeit von einer Stanzstempelzuordnung und/oder von einer Werkstückdickenzuordnung der Stanzmatrize (27/1... 27/10, 28/1...28/10) positioniert,
• wobei die Stanzstempelzuordnung und/oder die Werkstückdickenzuordnung der Stanzmatrize (27/1... 27/10, 28/1...28/10) in Abhängigkeit von der mit der Nachbearbeitung der Stanzmatrize (27/1...27/10, 28/1...28/10) verbundenen Änderung des Matrizen-Schneidkantenquerschnittes einerseits und dem Querschnitt des Stanzstempels (30) und/oder der bei der Werkstückbearbeitung zu durchdringenden Werkstückdicke andererseits vorgesehen ist und
• wobei durch die Positionierung der Stanzstempeianordnung (31) und der Stanzmatrize (27/1...27/10, 28/1... 28/10) relativ zueinander die Stanzmatrize (27/1...27/10, 28/1...28/10) und der zugeordnete Stanzstempel (30) in einem bearbeitungsfähigen Zustand angeordnet sind.

3. Bearbeitungsprogramm nach Anspruch 1 oder Anspruch 2, **dadurch gekennzeichnet, dass** das Bearbeitungsprogramm Steuerbefehle für eine Stelleinrichtung (19, 20) zum gegenseitigen Positionieren des Stanzstempels (15, 30) und einer die Stanzmatrize (27/1...27/10, 28/1...28/10) als eine von mehreren Stanzmatrizen umfassenden Stanzmatrizenanordnung (27, 28) umfasst,
• wobei die Stelleinrichtung (19, 20) aufgrund dieser Steuerbefehle die Stanzmatrizenanordnung (27, 28) und den Stanzstempel (15, 30) relativ zueinander in Abhängigkeit von einer Stanzstempelzuordnung und/oder von einer Werkstückdickenzuordnung der Stanzmatrize (27/1... 27/10, 28/1...28/10) positioniert,
• wobei die Stanzstempelzuordnung und/oder die Werkstückdickenzuordnung der Stanzmatrize (27/1... 27/10, 28/1... 28/10) in Abhängigkeit von der mit der Nachbearbeitung der Stanzmatrize (27/1...27/10, 2811...28/10) verbundenen Änderung des Matrizen-Schneidkantenquerschnittes einerseits und dem Querschnitt des Stanzstempels (30) und/oder der bei der Werkstückbearbeitung zu durchdringenden Werkstückdicke andererseits vorgesehen ist und
• wobei durch die Positionierung des Stanzstempels (15, 30) und der Stanzmatrizenanordnung(27, 28) relativ zueinander der Stanzstempel (15, 30) und die zugeordnete Stanzmatrize (27/1...27/10, 28/1...28/10) in einem bearbeitungsfähigen Zustand angeordnet sind.

4. Bearbeitungsprogramm nach wenigstens einem der vorhergehenden Ansprüche, wobei die Stanzmatrize (16, 27/1...27/10, 28/1...28/10) unter Änderung der Größe des Matrizen-Schneidkantenquerschnitts nachbearbeitet ist.

5. Bearbeitungsprogramm nach Anspruch 4, wobei die Wand der Matrizenöffnung (25) gegenüber der Wand des Stanzstempels (15, 30) in dessen Eintauchrichtung (26) unter einem Freiwinkel (α) verläuft, aufgrund dessen sich die Größe des Querschnitts der Matrizenöffnung (25) an der Stanzmatrize (16, 27/1...27/10, 28/1...28/10) in der Eintauchrichtung (26) des Stanzstempels (15, 30) ändert.

6. Bearbeitungsprogramm nach einem der vorhergehenden Ansprüche, wobei die Stanzmatrize (16, 27/1...27/10, 28/1...28/10) unter Änderung der Form des Matrizen-Schneidkantenquerschnitts nachbearbeitet ist.

7. Bearbeitungsprogramm nach einem der vorhergehenden Ansprüche, **dadurch gekennzeichnet, dass** das Bearbeitungsprogramm als Teil eines numerischen Programms zur Steuerung einer Stanzmaschine (1) zum stanzenden Bearbeiten von Werkstücken, insbesondere von Blechen (2), vorgesehen ist.

## Claims

1. Processing program for operating a punching machine (1) for the punching processing of workpieces, in particular metal sheets (2),
• the punching machine (1) having for the punching workpiece processing operation a punching tool set (17) which comprises a punching die (16, 27/1, ... 27/10, 28/1... 28/10) for the punching processing of workpieces, in particular metal sheets (2), and a punching stamp (15, 30) which is inserted in an insertion direction (26) into the punching die (16, 27/1...27/10, 28/1...28/10) during the workpiece processing operation,
• the punching die (16, 27/1...27/10, 28/1...28/10) having a die opening (25) which is delimited by a die cutting edge (24) and which extends in the insertion direction (26) of the punching stamp (15, 30) and whose cross-section changes in the insertion direction (26) of the punching stamp (15, 30), and
• the punching die (16, 27/1...27/10, 28/1...28/10) subsequently being processed, with material being removed in the insertion direction (26) of the punching stamp (15, 30) and, in connection therewith, with the die cutting edge (24) being displaced in the insertion direction (26) and the cross-section of the die opening (25) being changed at the level of the die cutting edge (24) ("dine cutting edge cross-section"),
**characterised in that**
the processing program comprises control commands for a lifting device (20), the lifting device (20) being provided for positioning the punching die (16, 27/1...27/10, 28/1...28/10) in the insertion direction (26) of the punching stamp (15, 30) which is associated with the punching die (16, 27/1...27/10, 28/1...28/10), on the one hand, in accordance with the change of the die cutting edge cross-section resulting from the subsequent processing of the punching die (16, 27/1...27/10, 28/1...28/10) and, on the other hand, in accordance with the cross-section of the punching stamp (15/30) and/or the workpiece thickness which is intended to be penetrated during the workpiece processing operation on the basis of which control commands the lifting device (20) positions the punching die (16, 27/1...27/10, 28/1...28/10) in the insertion direction (26) of the punching stamp (15, 30) associated with the punching die (16, 27/1...27/10, 28/1...28/10) in accordance with the depth of the material removal at the punching die (16, 27/1...27/10, 28/1...28/10).

2. Processing program according to claim 1, **characterised in that** the processing program comprises control commands for a positioning device (19, 20) for the mutual positioning of the punching die (27/1...27/10, 28/1...28/10) and a punching stamp arrangement (31) which comprises a plurality of punching stamps (30),
• the positioning device (19, 20), on the basis of these control commands, positioning the punching stamp arrangement (31) and the punching die (27/1...27/10, 28/1...28/10) relative to each other in accordance with a punching stamp association and/or a workpiece thickness association of the punching die (27/1...27/10, 28/1...28/10),
• the punching stamp association and/or the workpiece thickness association of the punching die (27/1...27/10, 28/1...28/10) being provided in accordance with the change of the die cutting edge cross-section resulting from the subsequent processing of the punching die (27/1...27/10, 28/1...28/10), on the one hand, and the cross-section of the punching stamp (30) and/or the workpiece thickness which is intended to be penetrated during the workpiece processing operation, on the other hand, and
• by positioning the punching stamp arrangement (31) and the punching die (27/1...27/10, 28/1...28/10) relative to each other, the punching die (27/1...27/10, 28/1...28/10) and the associated punching stamp (30) being arranged in a state capable of processing.

3. Processing program according to claim 1 or claim 2, **characterised in that** the processing program comprises control commands for a positioning device (19, 20) for the mutual positioning of the punching stamp (15, 30) and a punching die arrangement (27, 28) which comprises the punching die (27/1...27/10, 28/1...28/10) as one of a plurality of punching dies,
• the positioning device (19, 20), on the basis of these control commands, positioning the punching die arrangement (27, 28) and the punching stamp (15, 30) relative to each other in accordance with a punching stamp association and/or a workpiece thickness association of the punching die (27/1...27/10, 28/1...28/10),
• the punching stamp association and/or the workpiece thickness association of the punching die (27/1...27/10, 28/1...28/10) being provided in accordance with the change of the die cutting edge cross-section resulting from the subsequent processing of the punching die (27/1...27/10, 28/1...28/10), on the one hand, and the cross-section of the punching stamp (30) and/or the workpiece thickness which is intended to be penetrated during the workpiece processing operation, on the other hand, and
• by positioning the punching stamp (15, 30) and the punching die arrangement (27, 28) relative to each other, the punching stamp (15, 30) and the associated punching die (27/1...27/10, 28/1...28/10) being arranged in a state capable of processing.

4. Processing program according to at least one of the preceding claims, wherein the punching die (16, 27/1...27/10, 28/1...28/10) is subsequently processed with the size of the die cutting edge cross-section being changed.

5. Processing program according to claim 4, wherein the wall of the die opening (25) extends with respect to the wall of the punching stamp (15, 30) in the insertion direction (26) thereof at a free angle (α), based on which the size of the cross-section of the die opening (25) at the punching die (16, 27/1...27/10, 28/1...28/10) changes in the insertion direction (26) of the punching stamp (15, 30).

6. Processing program according to any one of the preceding claims, wherein the punching die (16, 27/1...27/10, 28/1...28/10) is subsequently processed with the shape of the die cutting edge cross-section being changed.

7. Processing program according to any one of the preceding claims, **characterised in that** the processing program is provided as part of a numerical program for controlling a punching machine (1) for the punching processing of workpieces, in particular metal sheets (2).

## Revendications

1. Programme d'usinage pour faire fonctionner une presse à poinçonner (1) destinée à l'usinage de pièces par poinçonnage, en particulier de tôles (2),
- sachant que la presse à poinçonner (1) présente un jeu d'outils de poinçonnage (17) pour l'usinage de pièces par poinçonnage, qui comprend une matrice de poinçonnage (16, 27/1 à 27/10, 28/1 à 28/10) pour l'usinage de pièces par poinçonnage, en particulier de tôles (2), ainsi qu'un poinçon (15, 30) qui, lors de l'usinage d'une pièce, s'enfonce dans la matrice de poinçonnage (16, 27/1 à 27/10, 28/1 à 28/10) dans une direction d'enfoncement (26),
- sachant que la matrice de poinçonnage (16, 27/1 à 27/10, 28/1 à 28/10) présente une ouverture de matrice (25) délimitée par une arête de coupe de matrice (24), ouverture qui s'étend dans la direction d'enfoncement (26) du poinçon (15, 30) et dont la section varie dans la direction d'enfoncement (26) du poinçon (15, 30),
- et sachant que la matrice de poinçonnage (16, 27/1 à 27/10, 28/1 à 28/10) est post traitée avec enlèvement de matière dans la direction d'enfoncement (26) du poinçon (15, 30) et déplacement connexe de l'arête de coupe de matrice (24) dans la direction d'enfoncement (26), ainsi qu'avec modification de la section de l'ouverture de matrice (25) au niveau de l'arête de coupe de matrice (24) (« section d'arête de coupe de matrice »),
**caractérisé en ce que** le programme d'usinage comprend des ordres de commande pour un dispositif de levage (20) destiné à positionner la matrice de poinçonnage (16, 27/1 à 27/10, 28/1 à 28/10) dans la direction d'enfoncement (26) du poinçon (15, 30) qui est associé à la matrice de poinçonnage (16, 27/1 à 27/10, 28/1 à 28/10) en fonction d'une part de la modification de la section d'arête de coupe de matrice qui est liée au post traitement de la matrice de poinçonnage (16, 27/1 à 27/10, 28/1 à 28/10) et d'autre part de la section du poinçon (15, 30) et/ou de l'épaisseur de pièce à transpercer lors de l'usinage d'une pièce, en vertu des ordres de commande le dispositif de levage (20) positionne la matrice de poinçonnage (16, 27/1 à 27/10, 28/1 à 28/10) dans la direction d'enfoncement (26) du poinçon (15, 30) associé à la matrice de poinçonnage (16, 27/1 à 27/10, 28/1 à 28/10) en fonction de la hauteur de l'enlèvement de matière sur la matrice de poinçonnage (16, 27/1 à 27/10, 28/1 à 28/10).

2. Programme d'usinage selon la revendication 1, **caractérisé en ce que** le programme d'usinage comprend des ordres de commande pour un dispositif de positionnement (19, 20) destiné au positionnement relatif de la matrice de poinçonnage (27/1 à 27/10, 28/1 à 28/10) et d'un ensemble de poinçons (31) comprenant plusieurs poinçons (30),
- sachant que le dispositif de positionnement (19, 20), en vertu de ces ordres de commande, positionne l'ensemble de poinçons (31) et la matrice de poinçonnage (27/1 à 27/10, 28/1 à 28/10) l'un par rapport à l'autre en fonction d'une association de la matrice de poinçonnage (27/1 à 27/10, 28/1 à 28/10) à un poinçon et/ou à une épaisseur de pièce,
- sachant que l'association de la matrice de poinçonnage (27/1 à 27/10, 28/1 à 28/10) à un poinçon et/ou à une épaisseur de pièce est prévue en fonction d'une part de la modification de la section d'arête de coupe de matrice qui est liée au post traitement de la matrice de poinçonnage (27/1 à 27/10, 28/1 à 28/10) et d'autre part de la section du poinçon (30) et/ou de l'épaisseur de pièce à transpercer lors de l'usinage d'une pièce,
- et sachant que, par le positionnement de l'ensemble de poinçons (31) et de la matrice de poinçonnage (27/1 à 27/10, 28/1 à 28/10) l'un par rapport à l'autre, la matrice de poinçonnage (27/1 à 27/10, 28/1 à 28/10) et le poinçon associé (30) sont disposés dans un état permettant l'usinage.

3. Programme d'usinage selon la revendication 1 ou 2, **caractérisé en ce que** le programme d'usinage comprend des ordres de commande pour un dispositif de positionnement (19, 20) destiné au positionnement relatif du poinçon (15, 30) et d'un ensemble de matrices de poinçonnage (27, 28) comprenant la matrice de poinçonnage (27/1 à 27/10, 28/1 à 28/10) parmi plusieurs matrices de poinçonnage,
- sachant que le dispositif de positionnement (19, 20), en vertu de ces ordres de commande, positionne l'ensemble de matrices de poinçonnage (27, 28) et le poinçon (15, 30) l'un par rapport à l'autre en fonction d'une association de la matrice de poinçonnage (27/1 à 27/10, 28/1 à 28/10) au poinçon et/ou à une épaisseur de pièce,
- sachant que l'association de la matrice de poinçonnage (27/1 à 27/10, 28/1 à 28/10) au poinçon et/ou à une épaisseur de pièce est prévue en fonction d'une part de la modification de la section d'arête de coupe de matrice qui est liée au post traitement de la matrice de poinçonnage (27/1 à 27/10, 28/1 à 28/10) et d'autre part de la section du poinçon (30) et/ou de l'épaisseur de pièce à transpercer lors de l'usinage d'une pièce,
- et sachant que, par le positionnement du poinçon (15, 30) et de l'ensemble de matrices de poinçonnage (27, 28) l'un par rapport à l'autre, le poinçon (15, 30) et la matrice de poinçonnage associée (27/1 à 27/10, 28/1 à 28/10) sont disposés dans un état permettant l'usinage.

4. Programme d'usinage selon au moins une des revendications précédentes, sachant que la matrice de poinçonnage (16, 27/1 à 27/10, 28/1 à 28/10) est post traitée en modifiant la taille de la section d'arête de coupe de matrice.

5. Programme d'usinage selon la revendication 4, sachant que la paroi de l'ouverture de matrice (25) s'étend par rapport à la paroi du poinçon (15, 30) dans la direction d'enfoncement (26) de ce dernier sous un angle de dépouille (α) en vertu duquel la taille de la section de l'ouverture de matrice (25) sur la matrice de poinçonnage (16, 27/1 à 27/10, 28/1 à 28/10) varie dans la direction d'enfoncement (26) du poinçon (15, 30).

6. Programme d'usinage selon l'une des revendications précédentes, sachant que la matrice de poinçonnage (16, 27/1 à 27/10, 28/1 à 28/10) est post traitée en modifiant la forme de la section d'arête de coupe de matrice.

7. Programme d'usinage selon l'une des revendications précédentes, **caractérisé en ce que** le programme d'usinage est prévu comme partie d'un programme numérique pour la commande d'une presse à poinçonner (1) destinée à l'usinage de pièces par poinçonnage, en particulier de tôles (2).
